# EUROPÄISCHE PATENTSCHRIFT

(11) **EP 0 075 150 B1**
(45) Veröffentlichungstag und Bekanntmachung des Hinweises auf die Patenterteilung: **07.01.1987**
(21) Anmeldenummer: 82108047.0
(22) Anmeldetag: 01.09.1982
(51) Int. Cl.: H01R 4/24

(54) **Vorrichtung zur Herstellung eines löt-, schraub- und abisolierfreien Einfach- oder Mehrfachkontaktes an einem Anschlusselement**
Means for making a simple or multiple, solderless, screwless and stripless contact with a terminal element
Moyen pour établir un contact simple ou multiple pour un élément de raccordement sans soudage, sans vis et sans dénudage

(30) Priorität: 19.09.1981 DE 3137429
(43) Veröffentlichungstag der Anmeldung: 30.03.1983
(73) Patentinhaber: KRONE Aktiengesellschaft, D-14167 Berlin (DE)
(72) Erfinder: Forberg, Horst, D-1000 Berlin 42 (DE); Achtnig, Klaus-Peter, D-1000 Berlin 45 (DE); Hegner, Gunter, D-1000 Berlin 27 (DE); Boes, Gerhard, D-1000 Berlin 37 (DE)
(74) Vertreter: Beetz & Partner Patentanwälte

## Beschreibung

Die Erfindung betrifft eine neuartige Vorrichtung mit mehreren Anschlusselementen zum löt-, schraub- und abisolierfreien Anschliessen eines oder mehrerer Drähte an jedes Anschlusselement aus blattförmigem, federndem Kontaktmaterial mit mindestens zwei Schlitzen, dessen an eine erweiterte Einführöffnung anschliessender, von scharfen Kanten begrenzter Hauptteil eine Breite aufweist, die aufgrund der Schrägstellung zwischen Draht und Anschlusselement kleiner als die Stärke der metallischen Seele des Drahtes ist, so dass beim Eindrücken des Drahtes in den Schlitz die Drahtisolation durchschnitten und eine Kontaktverbindung zwischen dem Draht und dem Anschlusselement hergestellt wird.

Ein löt-, schraub- und abisolierfreier (kurzgenannt: LSA-) Klemmverbinder mit Doppelkontakten für den Anschluss von zwei nebeneinander angeordneten Kabel- oder Schaltadern der Fernmeldetechnik ist in verschiedenen Ausführungen bekannt.

So zeigt die DE-A-2 142 850 eine elektrische Klemmvorrichtung zum Anschluss eines oder mehrerer isolierter Drähte an ein Anschlusselement mit wenigstens zwei Schlitzen und die DE-B-1 765 584 einen Klemmanschluss zur Verbindung eines oder zweier isolierter Drähte mit einem Anschlusselement mit zwei aus je zwei relativ zueinander federnden, zur Entfernung der Drahtisolation geeigneten Kontaktschenkeln bestehenden Schlitzen.

Diese bekannten Klemmverbinder sind verbesserungsfähig, da sie teuer in der Herstellung sind und durch den konstruktiv bedingten grossen Kontaktabstand bei nebeneinander liegender Anordnung einen erheblichen Platzbedarf aufweisen.

Die DE-A-2 338 056 zeigt eine V-förmige Anschlussklemme, die zwei Schlitze aufweist, wobei der eine Schlitz zum Halten und der andere Schlitz zum Kontaktieren eines Leiters dient.

Beide Schlitze sind unterschiedlich ausgebildet.

Der Nachteil dieser Erfindung ist ebenfalls der hohe Platzbedarf beim Einbau in Anschlussleisten. Ferner sind die Kontaktschenkel starr angeordnet.

Die (DE-EP-A-0 041 596 A-3 021 798) zeigt ein V-förmiges Anschlusselement als Doppelkontakt, wobei jeder Schenkel des Anschlusselementes einen einzelnen löt-, schraub- und abisolierfreien Kontakt bildet.

Der Nachteil dieses Doppelkontaktes ist es, dass die Adern an das Anschlusselement nicht nacheinander, sondern nur gleichzeitig anzuschliessen sind. Der Abstand der parallel angeschlossenen Leiter beträgt hierbei das Zweifache der Wandstärke des verwendeten Federmaterials. Aufgrund seiner V-Form und des damit verbundenen gegenseitigen Abstützens der inneren Kontaktschenkel ist dieses Anschlusselement nur für den gleichzeitigen Anschluss zweier zu verbindender Adern geeignet.

Der Erfindung liegt daher die Aufgabe zugrunde, die vorstehend erwähnten Nachteile zu vermeiden.

Diese Aufgabe wird erfindungsgemäss dadurch gelöst, dass jedes Anschlusselement als Doppelkontakt oder Mehrfachkontakt ausgebildet ist, dessen jeweils einen Anschlussschlitz aufweisende und zur Drahtachse im Winkel von ca. 45° stehende Querstege zueinander parallel angeordnet sind, wodurch der Achsabstand mindestens zweier miteinander verbundener, nebeneinander liegender Drähte durch die Wanddicke des federnden Kontaktmaterials bestimmt wird, und dessen Mittelstege nach oben hin verlängert und am Ende mit Halterungen versehen sind.

Vorteilhafte weitere Ausgestaltungen der einzelnen Massnahmen der Erfindung sind in den abhängigen Ansprüchen gekennzeichnet.

So ist es vorgesehen, unterhalb der Anschlusselemente Verlängerungen anzuformen, deren einer Schenkel die eine Hälfte eines Kontaktes bildet, um so im eingebauten Zustand der Anschlusselemente in der Anschlussleiste Überspannungsableitervorrichtungen oder Trann- bzw. Prüfstekker einsetzen zu können.

Durch die neue erfindungsgemässe Anschlusselementvorrichtung werden folgende wesentliche Vorteile erreicht:
1. Der Platzbedarf der Anschlusselemente wird je Draht gegenüber bekannten Anordnungen erheblich verringert, so dass zwei miteinander verbundene, nebeneinander liegende Drähte nur noch durch die Wanddicke des Federkontaktmaterials voneinander auf Abstand gehalten werden.
2. Durch die neuen Anschlusselemente ist auch ein nacheinander zu vollziehendes An- und Abschalten von Drähten ohne Funktionsstörung benachbarter Drähte möglich.

Die Erfindung wird anhand der in der Zeichnung dargestellten Ausführungsbeispiele näher erläutert. Es zeigen:
Fig. 1 einen Ausschnitt einer Anschlussleiste mit eingesetzten Anschlusselementen, die als Doppelkontakt ausgebildet sind,
Fig. 2 einen Querschnitt nach Fig. 1,
Fig. 3 ein als Doppelkontakt ausgebildetes Anschlusselement,
Fig. 4 eine Draufsicht nach Fig. 3,
Fig. 5 ein als Mehrfachkontakt ausgebildetes Anschlusselement,
Fig. 6 eine Draufsicht nach Fig. 5,
Fig. 7 ein als Doppelkontakt ausgebildetes Anschlusselement mit angeformter Verlängerung,
Fig. 8 ein als Doppelkontakt ausgebildetes Anschlusselement mit einsteckbarer Verlängerung.

Wie die Fig. 1 und 2 zeigen, sind die Anschlusselemente 1 in die Anschlussleiste 12 einsetzbar.

Hierbei sind die um ca. 45° zur Drahtachse liegenden und einen Anschlussschlitz aufweisenden Querstege 3, 4 zueinander parallel angeordnet und ermöglichen dadurch den Anschluss einer Vielzahl von Drähten 16, 16a, da nur die Wanddicke des Federkontaktmaterials für den Abstand zweier nebeneinander liegender Drähte 16, 16a bestimmt ist.

Zusätzlich können in bekannter Weise Uberspannungsableitermagazine oder Stecker zum Prüfen oder Trennen eingesetzt werden; hierbei sind Öffnungen 12a vorgesehen.

In den Fig. 3 und 4 ist das Anschlusselement 1 als Doppelkontakt 1a dargestellt. Zwei miteinander verbundene und nebeneinander liegende Drähte können nacheinander an- und abgeschaltet werden. Die Mittelstege 7 sind nach oben hin verlängert und am Ende mit Halterungen 7a versehen, um so als Führung des anzuschliessenden Drahtes zu dienen, was auch für Fig. 5 und 6 gilt.

Die beiden Anschlusskontakte 8, 8a des Anschlusselementes 1 sind im unteren Bereich mit einem im Querschnitt U-förmigen Verbindungsteil 9 verbunden.

In den Fig. 5 und 6 ist ein Mehrfachkontakt 1b dargestellt.

Mit Hilfe eines Mehrfachkontaktes können beliebig viele Drähte an- und abgeschaltet verbunden werden.

Das An- und Abschalten kann nacheinander oder gleichzeitig ohne Beeinflussung benachbarter Drähte erfolgen. Auch hier sind die einzelnen Anschlusskontakte 8, 8a, 8b und 8c durch im Querschnitt U-förmige Verbindungsstege 9 miteinander verbunden.

Die Fig. 6 zeigt, dass auch hier die Querstege 3, 4, 5 und 6 vorteilhaft parallel zueinander liegen.

Die Fig. 7 zeigt, dass unterhalb des erfindungsgemässen Anschlusselementes 1 eine U-förmige Verlängerung 10 angeformt ist, deren einer Schenkel 10a federnd als eine Hälfte eines Kontaktes 11 ausgebildet ist.

Die in die Anschlussleiste 12 einsetzbaren - nicht dargestellten - Überspannungsableitermagazine oder Trenn-Prüfstecker werden an diesem Kontakt 11 abgegriffen.

Eine weitere Ausführungsart zeigt die Fig. 8.

Hierbei ist die Verlängerung 14 als selbständiges Bauteil ausgebildet. Sie kann nach Bedarf in eine Steckaufnahme 13, die unterhalb des Anschlusselementes 1 angeordnet ist, gesteckt werden.

Auch hier besitzt die Verlängerung 14 einen federnden Schenkel 14a, der als die eine Hälfte eines Kontaktes 15 dient.

## Patentansprüche

1. Vorrichtung mit mehreren Anschlusselementen (1) zum löt-, schraub- und abisolierfreien Anschliessen eines oder mehrerer Drähte (16, 16a) an jedes Anschlusselement aus blattförmigem, federndem Kontaktmaterial mit mindestens zwei Anschlussschlitzen (2) dessen an eine erweiterte Einführöffnung anschliessender, von scharfen Kanten begrenzter Hauptteil eine Breite aufweist, die aufgrund der Schrägstellung zwischen Draht (16, 16a) und Anschlusselement kleiner als die Stärker der metallischen Seele des Drahtes ist, so dass beim Eindrücken des Drahtes (16, 16a) in den Schlitz die Drahtisolation durchschnitten und eine Kontaktverbindung zwischen dem Draht und dem Anschlusselement (1) hergestellt wird, dadurch gekennzeichnet, dass jedes Anschlusselement (1) als Doppelkontakt (1a; Fig. 3) oder Mehrfachkontakt (1b; Fig. 5) ausgebildet ist, dessen jeweils einen Anschlussschlitz (2) aufweisende und zur Drahtachse im Winkel von ca. 45° stehende Querstege (3, 4, 5, 6) zueinander parallel angeordnet sind, wodurch der Achsabstand mindestens zweier miteinander verbundener, nebeneinander liegender Drähte (16, 16a) durch die Wanddicke des federnden Kontaktmaterials bestimmt wird, und dessen Mittelstege (7) nach oben hin verlängert und am Ende mit Halterungen (7a) versehen sind.

2. Vorrichtung nach Anspruch 1, dadurch gekennzeichnet, dass zwei oder mehrere Anschlusskontakte (8, 8a, 8b, 8c) jedes Anschlusselementes (1) im unteren Bereich mit einem oder mehreren im Querschnitt U-förmigen Verbindungsteilen (9) versehen sind.

3. Vorrichtung nach Anspruch 1, dadurch gekennzeichnet, dass unterhalb jedes Anschlusselementes (1) U-förmige Verlängerungen (10) angeformt sind, deren einer Schenkel (10a) federnd als eine Hälfte eines Kontaktes (11) ausgebildet ist.

4. Vorrichtung nach Anspruch 1, dadurch gekennzeichnet, dass unterhalb jedes Anschlusselementes (1) Steckaufnahmen (13) angeformt sind.

5. Vorrichtung nach Anspruch 4, dadurch gekennzeichnet, dass in die Steckaufnahmen (13) selbständige, U-förmige Verlängerungen (14) einsteckbar sind, wobei der Schenkel (14a) der Verlängerung (14) federnd die eine Hälfte eines Kontaktes (15) bildet.

## Claims

1. A device having a plurality of terminal elements (1) for solderless, non-screwed and stripless termination of one or plural wires (16,16a) to each terminal element made of leaf-shaped resilient contact material and having at least two connecting slots (2), the main portion of said terminal element contiguous with a flared insertion opening and defined by sharp edges having a width which due to the inclined relationship between wire (16,16a) and terminal element is smaller than the size of the metallic core of the wire, so that when the wire (16, 16a) is urged into the slot the wire insulation will be severed and contact will be made between the wire and the terminal element (1), characterised in that each terminal element (1) is a twin contact member (1a; Fig. 3) or multiple contact member (1b; Fig. 5) whose transverse webs (3, 4, 5, 6), which respectively include a termination slot (12) and are disposed at an angle of c.45° to the wire axis, are arranged in mutually parallel relationship, whereby the axial spacing between at least two interconnected adjacent wires (16,16a) is determined by the wall thickness of the resilient contact material, the central webs (7) of each terminal element being extended upwardly and provided with retaining means (7a) at the end.

2. A device as claimed in claim 1, characterised in that two or more terminal contacts (8, 8a, 8b, 8c) of each terminal element (1) are provided in their lower portion with one or several joining portions (9) of U-shaped cross-section.

3. A device as claimed in claim 1, characterised in that U-shaped extensions (10) are formed integrally with each terminal element (1) beneath the same, one leg (10a) of each extension being resilient to constitute one half of a contact member (11).

4. A device as claimed in claim 1, characterised in that plug-in-type receptacles (13) are integrally formed beneath each terminal element (1).

5. A device as claimed in claim 4, characterized in that independent U-shaped extensions (14) are adapted to be inserted into the plug-in-type receptacles (13), the leg (14a) of the extension (14) resiliently forming one half of a contact member (15).

## Revendications

1. Dispositif avec plusieurs éléments de raccordement (1), pour raccorder sans soudage, sans vissage et sans dénudage un ou plusieurs fils (16, 16a) à chaque élément de raccordement en matière pour contact déformable élastiquement, en forme de lame, avec au moins deux fentes de raccordement (2), dont la partie principale bordée par des arêtes vives, succédant à une ouverture d'introduction élargie, présente une largeur qui, du fait de la position oblique entre fil (16, 16a) et élément de raccordement, est moindre que l'épaisseur de l'âme métallique du fil, de sorte que, lors de l'enfoncement du fil (16, 16a) dans la fente, l'isolant du fil est coupé et une connexion par contact est établie entre le fil et l'élément de raccordement (1), caractérisé en ce que chaque élément de raccordement (1) est conçu et réalisé en tant que double contact (1a; fig. 3) ou contact multiple (1b; fig. 5), dont des âmes transversales (3, 4, 5, 6) présentant chacune une fente de raccordement (2) et se trouvant à un angle d'environ 45° par rapport à l'axe du fil sont agencées parallèlement les unes aux autres, d'où il résulte que l'intervalle entre les axes d'au moins deux fils (16, 16a) mutuellement connectés, disposés l'un à côté de l'autre, est déterminé par l'épaisseur de paroi de la matière élastique du contact, et dont les âmes médianes (7) sont prolongées vers le haut et munies de moyens de retenue (7a) à leur extrémité.

2. Dispositif selon la revendication 1, caractérisé en ce qu'au moins deux contacts de raccordement (8, 8a, 8b, 8c) de chaque élément de raccordement (1) sont munis, dans la région inférieure, d'une ou plusieurs parties reliantes (9) ayant, en coupe transversale, une forme en U.

3. Dispositif selon la revendication 1, caractérisé en ce qu'en dessous de chaque élément de raccordement (1) sont formés des prolongements (10) en forme de U dont une première branche (10a), dotée d'élasticité, est conçue et réalisée en tant que première moitié d'un contact (11).

4. Dispositif selon la revendication 1, caractérisé en ce qu'en dessous de chaque élément de raccordement (1), des réceptacles pour enfichage (13) sont formés sur celui-ci.

5. Dispositif selon la revendication 4, caractérisé en ce que des prolongements autonomes (14) en forme de U sont enfichables dans les réceptacles (13), la branche (14a) de chaque prolongement (14), dotée d'élasticité, formant la première moitié d'un contact (15).
